# EUROPÄISCHE PATENTANMELDUNG

(11) **EP 4 023 104 A1**
(43) Veröffentlichungstag der Anmeldung: **06.07.2022**
(21) Anmeldenummer: 20217681.4
(22) Anmeldetag: 29.12.2020
(51) Int. Cl.: A45F 3/14, A47G 23/06

(54) **AUTOSCHÜRZE**

(71) Anmelder: Krstic, Zeljko, 69434 Heddesbach (DE)
(72) Erfinder: Krstic, Zeljko, 69434 Heddesbach (DE)

(57) **Zusammenfassung**

Die Autoschürze verhindert das Krümeln und Verunreinigen des Fahrersitzes (oder Beifahrers), sowie des Fußraumes im Fahrzeug, beim Essen von Speisen während der Fahrt (nicht für das Ablegen von Getränken gedacht, diese sind in den meisten Kraftfahrzeugen verbaut). Die aufgefangenen Krümel/Reste können dann bei einem späterem Stopp entsorgt werden.

## Beschreibung

### 1. Funktionsbeschreibung:

Die Autoschürze verhindert das Krümeln und Verunreinigen des Fahrersitzes oder Beifahrersitzes (wenn der Beifahrer speisen möchte),sowie des Fußraums im Fahrzeug beim Essen von Speisen während der Fahrt (nicht für Ablegen von Getränken gedacht, diese sind in den meisten Personenkraftfahrzeugen verbaut. (siehe Foto C) Die aufgefangenen Krümel können beim nächsten Halt entsorgt werden.

### 2. Anwendung:

Die Autoschürze wird nach dem Angurten im noch stehenden, nicht fahrenden Personenkraftfahrzeug über den Nacken "angezogen", z.B nach dem Kauf einer Speise beim Becker oder Metzger(Foto C). Die richtige Länge der Autoschürze kann der Anwender sich im Vorfeld über die Einstellmöglichkeit an den Nackenriemen kürzer oder länger stellen. Nun kann während dem Anfahren und Fahren der Anwender essen, ohne den Fußraum mit Krümel und Essensresten zu verunreinigen (Foto D). Zudem kann z.B der Fahrer bei einem notwendigem Schaltvorgang, oder wichtigem Lenkvorgang mit beiden Händen, die Speise kurzzeitig ablegen, und so die notwendige Aktion durchführen, was auch die Fahrsicherheit erhöht (Foto E). Nach dem Speisevorgang können an der Autoschürze leicht mit einer Hand die Nackenriemen aus der Wandungsnoppen gelöst werden(Foto F und G), und die Wanne mitsamt Nackenriemen z.b auf dem Beifahrersitz abgelegt werden (Foto H). Bei der Karton/Papiervariante kann genauso vorgegangen werden, einziger Unterschied ist das automatische Zerreißen der Papierbänder die während dem Ablegevorgang auf den Beifahrersitz durch die Zugkraft mit einer Hand reißen, die andere Hand bleibt dabei am Lenkrad.

### 3. Sicherheit:

Durch die Möglichkeit eines schnellen Ablegens einer Speise in die Autoschürze für einen notwendigen Schalt oder Lenkvorgang erhöht sich die Sicherheit. Das Lenken mit beiden Händen während z.B in der einen Hand noch ein Brötchen gehalten wird, ermöglicht nicht das sichere Umfassen des Lenkers, vor allem bei gefährlichen Lenkaktionen/Notwendigkeiten , Z.B in Kurven.

### 4. Materialbeschaffenheit der Autoschürze:

Die Autoschürze, alle ihre Elemente und Teile, das heißt die Nackenriemen" Bodenmaterial und Wandungsmaterial, sowie die Noppen für die Nackenarritierung sind aus flexiblem Silikonmaterial, so dass z.B bei einem Unfall oder sogar ausgelöstem Airbag die Autoschürze zusammengeknautscht wird, und nicht verletzend ist (Airbag würde bei sachgemäßer Anwendung über der Autoschürze auslösen). Zudem lösen sich die Nackenriemen bei jeglicher Zugwirkung aus der Noppenankerung, aber auch am Nackenbereich, da die Riemen hier nicht starr sind, sondern zum Zweck der Einstellung in der Länge, auch aus Noppen/Schlaufe bzw. Öse/Noppen-System sind. Bei der Karton/Papier Variante sind alle Materialien nur so dick und starr und ohne scharfe Kanten dass auch hier niemand verletzt werden kann.

### 5. Technische Maße

(siehe technische Zeichnung Fotos A und B)max. Breite: 36,5cm max. Tiefe (zum Fahrzeugcockpit/Lenkrad): 24cm

Länge der 4 Nackenriemen mit Öse-Noppen_Schlaufesystem:
74cm (jeder einzelne) max.Traglast ohne dass Silikonboden einknickt: 0,75kg

## Patentansprüche

1. Kein Krümeln und Verunreinigen des Fahrerraums(Fahrersitz+Fußraum) beim Speisen während der Fahrt in geschlossenen Kraftfahrzeugen.

2. Material der Autoschürze ist aus flexiblem, zusammen knautschbarem Silkonmaterial, ebenso die fixierten bzw. löslichen Nacken bzw. Haltebänder sind aus Silikonmaterial oder als Alternative aus Papier/Karton und Nackenbändern aus Papier für den Einmalgebrauch z.B für Fastfood bei McDonalds, Burger King oder anderen Fastfoodketten.

3. Nackenbänder sind löslich mit einer Hand, Noppen-Öse-System (lösen sich aber auch bei Zieh und Druckkräften z.B bei einem Unfall) oder mit einer Hand zerreißbar bei der Karton/Papier Variante.

4. Ovale Form der Autoschürze an der Bauchseite, passend zur Bauchform des Anwenders, in 3 Formen (schlank, mittelschlank und normal).
